# EUROPÄISCHE PATENTSCHRIFT

(11) **EP 0 199 110 B1**
(45) Veröffentlichungstag und Bekanntmachung des Hinweises auf die Patenterteilung: **13.06.1990**
(21) Anmeldenummer: 86103895.8
(22) Anmeldetag: 21.03.1986
(51) Int. Cl.: F04C 18/344, F04C 29/10, F04C 29/00

(54) **Flügelzellenpumpe**
Vane pump
Pompe à palettes

(30) Priorität: 26.03.1985 DE 3510826; 21.06.1985 DE 3522205
(43) Veröffentlichungstag der Anmeldung: 29.10.1986
(73) Patentinhaber: B a r m a g AG, D-42862 Remscheid (DE)
(72) Erfinder: Hertell, Siegfried, Dipl.-Ing., D-5608 Radevormwald (DE); Lange, Robert, D-5608 Radevormwald (DE)
(74) Vertreter: Pfingsten, Dieter, Dipl.-Ing.

(56) Entgegenhaltungen:
- CH-A- 251 214
- DE-A- 2 906 354
- DE-A- 3 101 516
- DE-A- 3 343 520

## Beschreibung

Flügelzellenpumpen zur Erzeugung eines Vakuums werden heute vornehmlich in Kraftfahrzeugen, insbesondere in Kraftfahrzeugen mit Kraftstoffeinspritzung wie z.B. Kraftfahrzeugen mit Dieselmotor, zur Betätigung von Verbrauchern, insbesondere zur Bremskraftverstärkung eingesetzt.

Dabei werden die Flügelzellenpumpen von dem Kraftfahrzeugmotor selbst angetrieben. Wegen der Vielzahl der von einem Kraftfahrzeugmotor anzutreibenden Hilfsaggregate, wie z.B. Lichtmaschine, Ölpumpe, Ventilsteuerung, Wasserpumpe, Hydraulikpumpe u.a., ist zuweilen eine geeignete Antriebsmöglichkeit an dem Kraftfahrzeugmotor schwer zu finden. Es sind daher auch Flügelzellenpumpen entwickelt worden, die als Umlenkrollen oder Spannrollen für die heute allgemein üblichen Zahnriementriebe zum Antrieb der Hilfsaggregate dienen. Dabei müssen derartige als Umlenk- oder Spannrollen ausgebildeten Flügelzellenpumpen sehr hohe Drehzahlen ausführen. Andererseits ist der Bedarf der Vakuumverbraucher beschränkt.

Durch die EP-A 031 758 ist eine Flügelzellenvakuumpumpe bekannt, die eine bewegliche Wand aufweist. Die Wand ist in Abhängigkeit von dem erzeugten Vakuum beweglich und schafft bei ausreichend hohem Vakuum ein Bypass bzw. Kurzschluß zwischen Einlaß und Auslaß zur Reduzierung der Antriebsleistung.

Eine Flügelzellenpumpe sollte jedoch äußerst präzise gefertigt sein, um einen möglichst verschleißfreien Betrieb mit geringer Reibleistung, geringem Verschleiß und langer Standzeit der Pumpe zu gewährleisten. Die exakte Führung der Wand stößt infolge der sehr großen Anzahl der Lastspiele, die die Wand ausführen muß, jedoch auf erhebliche Schwierigkeiten, so daß die bewegliche Wand die Lebensdauer der Pumpe sehr stark herabsetzt.

Durch die Deutsche Offenlegungsschrift 2 807 721, insbesondere Fig. 7 und 8 ist eine Flügelzellenpumpe zur Erzeugung eines Vakuums nach dem Oberbegriff bekannt. Die dort gezeigten Lösungen für die Sperreinrichtung haben ggf. den Nachteil, daß der Rotor im Bereich des Flügelschlitzes mit einem zusätzlichen Schlitz (oder anderen Vorrichtungen) versehen werden muß, daß die Flügel in einer stark außermittigen Lage gefangen und gesperrt werden, so daß noch erhebliche Zentrifugalkräfte auf die Sperreinrichtung einwirken, daß eine Relativbewegung zwischen den Flügeln und der Sperreinrichtung bzw. zwischen der Sperreinrichtung und deren Halterung besteht, und daß bei einigen der gezeigten Sperreinrichtungen Axialkräfte auf die Flügel einwirken, die zu einem Verschleiß der auf der Gehäusewand scheuernden Stirnflächen führt.

Gegenstand der DE 3 343 520 A1 ist ein mit Einrichtungen zur Veränderung der Förderleistung versehener Kompressor für Klimaanlagen in Kraftfahrzeugen, der als Flügelzellenverdichter ausgebildet ist. In einer zur Rotorachse konzentrischen Ringnut in einer Seitenwand des Gehäuses, die mit einer gleichartigen Ringnut in der benachbarten Rotorstirnseite fluchtet, ist ein axial beweglicher Ring vorgesehen, der axial in Aussparungen der Pumpenflügel einschiebbar sein soll. Da der Ring in jeder denkbaren Betriebssituation an den Stirnseiten der nicht voll eingefahrenen Flügel anliegt, die Schlitze demnach gleichzeitig erfaßt werden müßten, ist die Funktionstüchtigkeit auch dann fraglich, wenn die Länge des Ringes über den Umfang unterschiedlich ist.

Die Aufgabe der Erfindung besteht darin, bei Erzeugung eines ausreichenden Vakuums die Antriebsleistung der Pumpe herabzusetzen, ohne in die Geometrie des Pumpengehäuses und des Rotors einzugreifen. Gleichzeitig soll aber auch die Reibleistung der Flügel an den Wandungen, die gerade bei hohen Drehzahlen sehr hoch ist, vermieden werden, sobald das zum Betrieb der Servoantriebe erforderliche Vakuum erreicht ist. Von besonderer Wichtigkeit ist auch, daß die Funktion der Pumpe ohne wesentliche Verzögerung wiederherstellbar ist, sobald ein entsprechender Bedarf der Servoverbraucher vorliegt.

Schließlich ergibt sich durch die Erfindung der Vorteil, daß in der gesperrten Position nur äußerst geringe Zentrifugalkräfte auf die Flügel einwirken und daß die Flügel keinen Axialkräften unterworfen werden.

Die Lösung ergibt sich aus dem Kennzeichen des Anspruchs 1. Weiterbildungsformen sind Gegenstand der weiteren Ansprüche.

Die Weiterbildung der Erfindung nach Anspruch 2 besteht zum einen in der glücklichen Auswahl eines äußerst selten anzutreffenden Typs einer Flügelzellenpumpe. Dieser Flügelzellenpumpentyp weist einen Rotor mit einem durchgehenden Schlitz auf. In dem Schlitz sind zwei aufeinanderliegende Flügel geführt. Diese Flügel liegen - um 180_{°} gegeneinander versetzt - an der Gehäusewandung an. Die Erfindung beinhaltet weiterhin, daß nur bei diesem Typ von Flügelzellenpumpe die Ausfahrbewegung der Flügel wirksam und verschleißfrei selbst bei hoher Drehzahl der Pumpe gesperrt werden kann, indem im Bereich der Rotorachse ortsfeste Sperreinrichtungen vorgesehen sind, die die Ausfahrbewegung der Flügel sperren. Der Bereich der Rotorachse ist zur Anbringung der Sperreinrichtungen besonders vorteilhaft, da dort die Relativgeschwindigkeit zwischen den ortsfesten Teilen des Pumpengehäuses und dem Rotor bzw. den Flügeln verhältnismäßig gering ist.

In einer Weiterbildung sind die Sperreinrichtungen so ausgeführt, daß jeder Flügel auf einer Stirnseite eine Ausnehmung aufweist. Diese Ausnehmungen beider Flügel sind so angelegt, daß sie sich in der Englage der Flügel im Bereich der Rotorachse überdecken. Als Englage ist die Drehlage bezeichnet, in der die mit der Gehäuseumfangswand kämmenden Flügelenden ihren geringsten Abstand voneinander haben. Es ist die Drehlage, die 900 zur Totlage versetzt ist. In der Totlage haben die mit dem Gehäuseumfang kämmenden Flügelenden ihren größten Abstand und kehren die Flügelenden ihre radiale Bewegungsrichtung um. In der Totlage ist ein Flügel ganz in den Rotorschlitz eingefahren (innere Totlage) und der andere maximal weit aus dem Rotorschlitz herausgefahren (äußere Totlage). Weiterhin umfaßt die Sperreinrichtung in diesem Falle einen im wesentlichen auf der Rotorachse gelagerten und in der Rotorachse beweglichen Sperrbolzen, der durch die Gehäusewand hindurch in die Ausnehmung der Flügel fahrbar ist.

In einer anderen Ausbildungform bestehen die Sperreinrichtungen einerseits aus federbelasteten Sperrbolzen, die in einer Stirnseite eines jeden Flügels eingelassen sind und die in der Englage der Flügel mit einer Ausnehmung in der Gehäusewand fluchten. Diese Ausnehmung liegt im wesentlichen konzentrisch zur Rotorachse und ist durch einen Gleitkolben verschließbar.

Die erfindungsgemäße Sperreinrichtung, d.h. der Sperrbolzen einerseits oder der Gleitkolben andererseits, sind vorzugsweise in Abhängigkeit von der Höhe des Unterdrucks betätigbar, welcher von der Flügelzellenpumpe erzeugt ist.

Diese Steuerung der Sperreinrichtung kann direkt geschehen. Hierzu sitzt der Gleitkolben bzw. Sperrbolzen an einem Kolben, welcher einseitig mit einer Feder und "andererseitig" mit dem durch die Flügelzellenpumpe erzeugten Unterdruck belastet ist, und zwar so, daß der Sperrbolzen bei Erreichen des erforderlichen Unterdrucks in die Ausnehmungen der Flügel hineinfährt bzw. der Gleitkolben bei Erreichen des erforderlichen Unterdrucks aus der Aussparung des Gehäuses herausfährt.

In einem weiteren Ausführungsbeispiel wird die Sperreinrichtung durch ein Servoventil betätigt, welches durch den von der Flügelzellenpumpe erzeugten Unterdruck betätigt wird. Das Servoventil schaltet wiederum ein Steuerventil zur Betätigung der Sperreinrichtung. Vorteilhafterweise liegt die Sperreinrichtung dabei in der Hohlwelle und als Hydraulikflüssigkeit dient das über die Hohlwelle zugeführte Schmieröl.

Ein weiteres Ausführungsbeispiel besitzt den besonderen Vorteil, für alle Arten von Flügelzellenpumpen anwendbar zu sein. Es ist mithin insbesondere für solche Flügelzellenpumpen anwendbar, die mehr als zwei Flügel besitzen. Hierbei sind die Einrichtungen zur Begrenzung des Flügelweges mit dem Rotor fest verbunden und als hydraulisch oder pneumatisch betätigte Sperrbolzen ausgebildet, welche jedem Flügel zugeordnet sind und in Abhängigkeit von dem erzeugten Unterdruck die Flügelbewegung in der inneren Totlage blockieren. Hierzu ist ein bevorzugtes Ausführungsbeispiel dadurch gekennzeichnet, daß Rotor und Welle aus einem Stück gefertigt sind und daß die Einrichtungen in der Welle liegen und achsparallel jeweils mit einem Rotorschlitz fluchten. Durch die Unterbringung der Einrichtungen in der Welle wird gewährleistet, daß die Einrichtungen gut zugänglich sind und daß genügend Platz zur Unterbringung der Einrichtungen in genügender Größe vorhanden ist.

Die Sperrbolzen, welche das Blockieren der Flügelbewegung übernehmen, sind vorzugsweise mit einem hydraulisch betätigten Kolben verbunden, dessen Zylinderraum in der Welle liegt und endseitig über Radial- und Ringkanäle mit einem ortsfest gelagerten Steuerventil verbunden ist. Das Steuerventil ist durch ein pneumatisches Servoventil, welches den durch die Pumpe erzeugten Unterdruck erfaßt, steuerbar.

Als Hydrauliköl dient mit besonderem Vorteil das der Flügelzellenpumpe unter Druck zugeführte Schmieröl. Dazu weist die Welle einen zentralen, unter Druck stehenden Schmierölkanal auf, der mit dem zuvor erwähnten Steuerventil ebenfalls über Radial- und Ringkanal verbunden ist. Durch diese Ausführung ergibt sich der Vorteil, daß eine sichere hydraulische Betätigung der Sperrbolzen möglich ist, ohne daß die Flügelzellenpumpe mit einem separaten Kreislauf für eine Hydraulikflüssigkeit verbunden wird.

Im folgenden wird die Erfindung anhand von Ausführungsbeispielen beschrieben.

Die Figuren 1 und 2 zeigen im Normalschnitt und Axialschnitt (teilweise) ein erstes Ausführungsbeispiel. In dem Gehäuse 1 ist der Rotor 2 drehbar gelagert. Das Gehäuse 1 weist ein Einlaß- oder Saugventil 3 und ein Auslaßventil 4 auf. Beide sind durch Rückschlagventile gegen die vorgesehene Stromrichtung geschlossen. Der Rotor 2 weist in einer Axialebene einen durchgehenden Schlitz 5 auf. . In diesem Schlitz 5 sind die Flügel 6 und 7 aufeinanderliegend geführt. Die Weite des Schlitzes 5 entspricht also der Summe der Flügeldicke. An ihren Enden weisen die Flügel Hakenköpfe 8 und 9 auf, deren Dicke ebenfalls der Schlitzweite entspricht. Die in dem Rotor liegenden Enden der Flügel 7 bzw. 6 bilden mit dem jeweils gegenüberliegenden Hakenkopf 8, 9 des jeweils anderen Flügels einen Raum, der beim Eintauchen des Hakenkopfes in den Rotorschlitz geschlossen ist und mit Öldruck beaufschlagbar ist. Einzelheiten hierzu sind in einer nicht veröffentlichten Patentanmeldung DE 3 507 176.1 beschrieben. Dort ist weiterhin beschrieben, daß der Rotor 2 auf seiner Welle auskragend gelagert und drehend insbesondere durch einen Kraftfahrzeugmotor angetrieben wird.

In Fig. 2 ist die von der Antriebsseite abgewandte Stirnseite des Gehäuses gezeigt. In dem dort dargestellten Deckel ist ein Bolzen 10 gleitend geführt. Die Achse des Bolzens 10 liegt auf der Rotorachse 11. Der Bolzen ist durch Dichtungen 12 gegenüber dem Gehäuseinnenraum abgedichtet. Der Bolzen 10 ragt in einen Zylinderraum 13. Dieser Zylinderraum 13 ist durch die Membran 14 verschlossen. Diese Membran steht über geeignete Verbindungsplatten 15 mit dem Bolzen 10 in Verbindung. Die Platten 15 werden durch Feder 16 derart beaufschlagt, daß der Bolzen - in Fig. 2 - nach rechts, also aus dem Gehäuseinnenraum herausgedrückt wird. Der Zylinderraum 17 auf der rechten Membranseite steht unter atmosphärischem Druck. Der durch die Membran 14 verschlossene Zylinderraum 13 ist durch Leitung 19 mit dem Saugventil verbunden (gestrichelt angedeutet). Die besondere Ausgestaltung der Flügel 6 und 7 ergibt sich insbesondere aus den Figuren 2A und 2B. Die Figuren 2A und 2B zeigen das dem Bolzen 10 zugewandte Ende der Flügel, und zwar in genau der Drehlage und genau der auf die Achse 11 des Rotors bezogenen Stellung, die auch in Fig: 2 dargestellt ist. (Es sei bemerkt, daß die Drehlage nach Fig. 2 die Totlage ist und nicht mit der Drehlage nach Fig. 1 übereinstimmt; hierauf wird später noch eingegangen.) Die Flügel 6 und 7 weisen jeweils eine Aussparung 21 und 22 auf. Diese Aussparungen sind so angelegt, daß sie sich in der Englage der Flügel, die in Fig. 1 annähernd dargestellt ist, zumindest teilweise überdecken. In dieser Englage kann der Bolzen 10 in die Aussparung einfahren. In der Totlage der Flügel dagegen, die in Fig. 2 dargestellt ist, stößt die von dem Hakenkopf 8, 9 abgewandte Kante 23 der Aussparungen 21 bzw. 22 vor den Bolzen und sperrt damit die Ausfahrbewegung des Flügels. Die Flügel bleiben bei ausgefahrenem Bolzen 10 mithin im wesentlichen in ihrer inneren Totlage, in der sie in den Rotorschlitz mit ihrem Hakenkopf 8 bzw. 9 eingetaucht sind.

Im Betrieb der Pumpe überwiegt die Federkraft 16 bis zum Erreichen eines bestimmten, durch die Federkraft vorgegebenen Vakuums die Druckdifferenz x Fläche der Membran 14 zwischen den Zylinderräumen 13 und 17. Das bedeutet, daß der Bolzen 10 nach rechts gefahren ist und an den Deckel 24 anschlägt. Wenn das Vakuum einen vorgegebenen Unterdruck erreicht hat, wird der Sperrbolzen durch den atmosphärischen Druck auf der Membran 14 nach links gedrückt. Er liegt zunächst für maximal eine Umdrehung auf den Stirnflächen der Flügel an, bis diese sich in die Englage bewegen. Nunmehr fährt der Bolzen 10 weiter nach links, bis sein Bund 77 auf den Anschlag 76 stößt. Dabei rastet der Bolzen 10 in die Aussparungen 21 und 22 der Flügel ein und sperrt damit die Ausfahrbewegung. Das bedeutet, daß die Pumpwirkung unterbrochen wird, daß aber auch die Reibung der Flügel an der Gehäuseinnenwand unterbrochen wird. Dadurch wird die Leistungsaufnahme der Pumpe minimiert, sobald das vorgegebene Vakuum erreicht ist. Bund 77 und Anschlag 76 sind axial so dimensioniert, daß der Sperrbolzen in seiner Sperrstellung nicht auf den axialen Stirnflächen 78 der Aussparungen 21, 22 der Flügel aufliegt. Dadurch wird vermieden, daß die Flügel auf der gegenüberliegenden Stirnseite des Pumpengehäuses reiben.

Fig. 3 zeigt den Axialschnitt durch ein weiteres Ausführungsbeispiel mit einer Detailansicht der Flügel nach Figuren 3A und 3B. Hierbei sei bemerkt, daß der Radialschnitt nach Fig. 1 auch auf das Ausführungsbeispiel nach Fig. 3 lesbar ist.

In dem Gehäuseschaft 26 des Gehäuses 1 ist die Hohlwelle 18 drehbar in einer Gleitlagerung gelagert. An die Hohlwelle ist der Rotor 2 angeformt. Die Rotorachse 11 sitzt exzentrisch zu der Gehäuseachse des Gehäuses 1. Der Rotor weist wiederum einen durchgehenden Schlitz auf sowie eine interne Bohrung 27. Die Bohrung 27 setzt sich in dem eigentlichen Rotor in Gestalt von sichelförmigen Schalen fort, wie aus Fig. 1 ersichtlich. Die Flügel, die - wie in Fig. 1 gezeigt - aufeinanderliegend in dem Schlitz geführt sind, sind in Fig. 3 nur gestrichelt eingezeichnet. Das Aussehen ihrer linken Seitenkanten ergibt sich aus den Figuren 3A und 3B.

Die Hohlwelle wird durch Kupplung 25 angetrieben. Die Hohlwelle 18 ist an der Antriebsseite durch einen aufgebohrten Zapfen 28 verschlossen. Der Zapfen 28 steht mit der Schmierölpumpe des Kraftfahrzeugmotors in Verbindung. Das Schmieröl wird durch den Zapfen 28, durch die Hohlwelle 18 und die Bohrung 31 des Sperrbolzens 10 in die Bohrung 27 des Rotors gefördert und dient hier zur Schmierung des Rotors und der Flügel.

In der Hohlwelle ist ein Sperrkolben 29 dichtend und gleitend geführt. An dem Sperrkolben 29 sitzt der Sperrbolzen 10, der seinerseits in die Bohrung 27 ragt. Der Sperrkolben wird durch Feder 47 vom Gehäuse 1 weggedrückt, und zwar gegen einen Anschlag 30. Der Sperrkolben und der Sperrbolzen weisen die interne Bohrung 31 auf für die Schmierölzufuhr aus der Hohlwelle in die Bohrung 27. Der Sperrkolben teilt in der Hohlwelle die Zylinderräume 33 und 34 ab.

Zur Betätigung des Sperrkolbens 29 mit Sperrbolzen 10 dient die Schaltvorrichtung 32. Die Schaltvorrichtung 32 dient dem Zweck, das Druckverhältnis zwischen dem Zylinderraum 33 und dem Zylinderraum 34 zu steuern. Die beiden Zylinderräume sind über Bohrungen 35 bzw. 36, Ringnuten 37, 38 und Bohrungen 39, 40 sowie Leitungen 41, 42 mit der Schaltvorrichtung 32 verbunden. Die Bohrungen 35, 36 erstrecken sich im Bereich der Ringnuten 37, 38 durch die Hohlwellen. Die Ringnuten 37, 38 sind auf dem Außenumfang der Hohlwelle angeordnet. Die Ringnuten 37, 38 kämmen mit den Bohrungen 39, 40 im Gehäuseschaft 26. In der Schaltvorrichtung ist ferner eine Leitung 43 angelegt, die zu dem nur schematisch angedeuteten Olsumpf 44 des Verbrennungsmotors führt. In der Schaltvorrichtung 32 liegt ein 3/2-Wegeventil 45, das in seiner eingezeichneten Stellung die Leitungen 41 und 42 miteinander verbindet und diese Leitungen gegenüber der Leitung 43 abschließt. In seiner - in Fig. 3 - linken Stellung verbindet das Ventil 45 die Leitungen 42 und 43 miteinander und schließt diese Leitungen 42 und 43 gegenüber der Leitung 41 ab. Der Schieber 46 des Ventils 45 wird durch eine Membran 14 betätigt. Die Membran 14 wird auf ihrer einen Seite im Zylinderraum 13 mit dem durch die Flügelzellenpumpe erzeugten Vakuum bzw. Unterdruck beaufschlagt. Auf der anderen Seite im Zylinderraum 17 ist die Membran 14 mit atmosphärischem Druck beaufschlagt. Die Membran wird durch Feder 16 - in Fig. 3 - nach links gedrückt und bei Entstehen eines ausreichenden Vakuums infolge der Druckdifferenz zwischen den Zylinderräumen 13 und 17 nach rechts verschoben. Hierdurch wird über das Hebelsystem 48 der Schieber mit einer entsprechenden Hebelübersetzung jeweils in die Gegenrichtung bewegt.

Die Flügel 6 und 7 weisen - wie aus den Fig. 3A und 3B ersichtlich - die Aussparungen 21 und 22 auf. Sie sind im übrigen in Fig. 1 dargestellt. Die Dimensionierung der Aussparungen 21 und 22 ergibt sich durch die nachfolgende Beschreibung der Wirkungsweise der Flügelzellenpumpe im Betrieb.

Solange die Flügelzellenpumpe kein ausreichend hohes Vakuum erzeugt hat, drückt die Feder 16 die Membran nach links. Hierdurch wird der Schieber 46 nach rechts bewegt. Er verbindet in dieser eingezeichneten Stellung die Leitungen 41 und 42 miteinander. Das bedeutet, daß die Zylinderräume 33 und 34 der Hohlwelle miteinander verbunden und daher druckausgeglichen sind. Daher kann die Feder 47 den Sperrkolben 29 nach links gegen den Anschlag schieben, so daß der Sperrbolzen 10 nicht in Eingriff mit den Flügeln 6, 7 gelangt. Die Größe des Vakuums, das die Pumpe herstellen soll, kann durch Auswahl der Feder 16 bzw. geeignete Einstellung der Feder 16 vorgegeben werden. Da der Zylinderraum 13 der Schaltvorrichtung 32 über Anschluß 19 mit der Saugleitung und dem Verbraucher, z.B. dem Bremskraftverstärker verbunden ist und da im Zylinderraum 17 atmosphärischer Druck über die Leitungen 43 und Ausgleichleitung 50 anliegt, überwindet der atmosphärische Druck bei Erreichen des voreingestellten Vakuums die Federkraft 16 und bewegt die Membrane 14 nach rechts. Dadurch wird der Schieber 46 in die linke Endstellung verschoben. In dieser Stellung verbindet der Schieber die Leitung 42 mit der Leitung 43. Das bedeutet, daß in dem Zylinderraum 34 der Hohlwelle atmosphärischer Druck eingestellt wird. Da der Schmieröldruck im Zylinderraum 33 höher als atmosphärischer Druck ist, wird der Sperrkolben 29 gegen die Federkraft 47 nach rechts verschoben. Dabei liegt der Sperrbolzen 10 zunächst auf den Stirnflächen der Flügel auf. Wenn die Flügel ihre Englage zumindest annähernd erreicht haben - wie dies in Fig. 1 eingezeichnet ist - rastet der Sperrbolzen in die aus Fig. 3A und 3B ersichtlichen Aussparungen 21 und 22 in den Stirnflächen der Flügel 6 und 7 ein. Die Aussparungen 21 und 22 überdecken sich nämlich in der Englage zumindest teilweise. Die Aussparungen sind nun so dimensioniert, daß die Ausfahrbewegung der Flügel gesperrt wird. Daher wird die Pumpwirkung der Pumpe unterbrochen und gleichzeitig auch die Reibung der Flügelenden an der Gehäuseumfangswand beseitigt. Die Hülse 76, die auf den Sperrbolzen 10 geschoben ist, begrenzt den Weg und die Sperrposition des Sperrbolzens derart, daß der Sperrbolzen die Stimflächen 78 der Aussparungen in der Sperrposition nicht oder jedenfalls nicht mit nennenswerter Kraft berührt. Dadurch wird Verschleiß und Leistungsbedarf durch Reibung vermieden.

Ein weiteres Ausführungsbeispiel ergibt sich aus der Fig. 4 in Verbindung mit Fig. 1. Es handelt sich wiederum um eine Flügelzellenpumpe mit fliegend gelagertem Rotor. Dargestellt ist lediglich die von der Antriebswelle abgewandte Seite des Gehäuses, des Rotors und der Flügel im Axialschnitt. Die Flügel sind in ihrer Totlage eingezeichnet. Von dem Flügel 7 ist erkennbar der Hakenkopf 9 (vgl. Fig. 1) sowie ein Teil des Steges. Dieser Teil des Steges ist teilweise aufgebrochen gezeichnet. Man erkennt, daß in diesem Steg von der Stirnseite her eine Bohrung eingebracht ist, in der ein Sperrbolzen 51 gleitend bewegbar ist. Der Sperrbolzen 51 ist durch Feder 52 derart belastet, daß die Feder den Bolzen aus der Bohrung zu drücken versucht.

Der Hakenkopf 8 des Flügels 6 liegt auf der vom Betrachter abgewandten Seite. Der Steg des Flügels 6 ist wiederum teilweise aufgebrochen. Man erkennt wiederum, daß auch in diesem Flügel eine achsparallele Bohrung eingebracht ist, in der wiederum ein Sperrbolzen 53 und eine Feder 54 eingebracht ist.

Der Deckel 55 des Gehäuses 1 weist konzentrisch zur Rotorachse 11 eine Aussparung auf. In dieser Aussparung ist der Gleitkolben 56 gleitend eingepaßt. Die ins Innere des Gehäuses weisende Stirnfläche des Gleitkolbens 56 schließt mit der Deckelwandung jedenfalls in den Bereichen glatt ab, die mit den Sperrbolzen 51, 53 in Berührung kommen. Der Gleitkolben 56 ist über einen Stößel mit der Membran 14 verbunden. Die Membran 14 teilt die Zylinderräume 13 und 17 ab. Der Zylinderraum 13 ist über Sauganschluß 19 mit dem Saugventil der Pumpe und den Verbrauchern, z.B. Bremskraftverstärker verbunden. Im Zylinderraum 17 auf der anderen Seite der Membran kann Atmosphärendruck herrschen. Vorteilhaft wird über Verbindung 57 der Schmieröldruck eingestellt, wobei das Schmieröl wiederum über die zentrische Bohrung 27 des Rotors zugeführt wird. Die Membran ist durch Feder 16 in dem Sinne belastet, daß der Gleitkolben gegen den im Gehäuseinneren herrschenden Druck gegen seine ringförmige Anschlagsfläche 79 gedrückt wird und dadurch eine völlig ebene Gleitfläche für die Sperrbolzen 51, 53 an der Gehäuseinnenwand herstellt. Wie bereits erwähnt, ist der Gleitkolben 56 vorzugsweise durch die Verbindung 57 zwischen seiner Gehäuseseite und seiner Zylinderseite 17 druckausgeglichen.

Es sei noch erwähnt, daß die Aussparung im Gehäusedeckel 55 so groß ist, daß sie mit dem Sperrbolzen in der inneren Totlage der Flügel fluchtet. Bei diesem Ausführungsbeispiel ist es nicht erforderlich, daß die Sperrbolzen gleichzeitig in die Aussparung einrasten. Die Aussparung kann daher wesentlich enger ausgeführt sein. Das hat den Vorteil, daß jede Ausfahrbewegung der Flügel vollständig unterbunden werden kann.

Die Funktion der Flügelzellenpumpe: Durch Auslegung bzw. geeignete Einstellung der Feder 16 wird das Vakuum vorgegeben, das die Flügelzellenpumpe erreichen soll. Bis zum Erreichen dieses Vakuums drückt die Feder 16 den Gleitkolben 56 in die gezeichnete Position. In dieser Position gleiten die Sperrbolzen 51 und 53 in der inneren Totlage auf der Stirnfläche des Gleitkolbens. Sobald das eingestellte Vakuum erreicht ist, überwindet der im Gehäuseinneren bzw. Zylinderraum 17 herrschende Druck, insbesondere Schmieröldruck, die Federkraft 16. Dadurch wird die Membran und der Gleitkolben 56 nach rechts, d.h. aus der Aussparung heraus bewegt. Beim Einfahren der Flügel in ihre innere Totlage drücken die Feder 52 bzw. 54 die Sperrbolzen 51 bzw. 53 aus ihren Bohrungen heraus. Die Sperrbolzen 51, 53 rasten also in die Ausnehmung des Gehäusedeckels 55 ein. Dadurch wird die Ausfahrbewegung der Flügel gesperrt und die Funktion der Pumpe unterbrochen. Da die Aussparung ein zentrisches Loch sein kann, dessen Durchmesser kaum die Summe der Flügeldicken erreicht, können die Flügel bei dieser Ausführung genau in ihrer inneren Totlage festgelegt werden. In der inneren Totlage sind die auf die Flügel einwirkenden Fliehkräfte ausgeglichen oder zumindest minimal. Daher wirken nur sehr geringe Kräfte auf die Sperrbolzen 51, 53.

Das Ausführungsbeispiel nach den Figuren 5 bis 7 zeichnet sich dadurch aus, daß die Einrichtungen zum Blockieren der Flügelbewegung mit dem Rotor mitdrehen. Dadurch ist die Möglichkeit geschaffen, diese Einrichtungen auch bei solchen Flügelzellenpumpen anzuwenden, welche mehr als zwei Flügel haben und bei denen die Flügelschlitze nicht durchgehend ausgebildet sind. Das dargestellte Ausführungsbeispiel ist allerdings auch eine Flügelzellenpumpe mit zwei Flügeln.

Fig. 5 zeigt einen Axialschnitt, Fig. 6 (schematisch) einen Normalschnitt und Fig. 7 die stimseitige Aufsicht aus der entgegengesetzten Richtung (teilweise geschnitten) der Pumpe.

Im Gehäuse 1 ist der Rotor 2 drehbar gelagert. Mit 3 ist das Einlaßventil und mit 4 das Auslaßventil bezeichnet. In dem Rotorschlitz 5 des Rotors sind die Flügel 6 und 7 radial beweglich. Die Flügel 6 und 7 weisen einen Hakenkopf 8 und 9 auf. Jeder Hakenkopf 8 bzw. 9 besitzt die doppelte Dicke der aufeinanderliegenden Flügelbereiche. Die auf der Rotorachse 11 angelegte Bohrung 27 dient der Schmierölzufuhr. Das unter Druck zugeführte Schmieröl dient nicht nur der Schmierung, sondern auch der radialen Ausfahrbewegung der Flügel. In Fig. 6 ist dargestellt, daß der Flügel 7 mit seinem Hakenkopf 9 in den Rotorschlitz 5 eingetaucht ist. Dadurch bildet der Hakenkopf 9 mit dem Ende des anderen Flügels 6 einen abgeschlossenen Raum, der über Aussparung 21 des anderen Flügels 6 mit der Schmierölbohrung 27 fluchtet. Dadurch wird der Hakenraum in der dargestellten inneren Totlage des Flügels 7 mit dem Druck des Schmieröls beaufschlagt. Dadurch wird die Ausfahrbewegung des Flügels 7 radial nach außen gefördert. Entsprechendes gilt, wenn der Flügel 6 mit seinem Hakenkopf 8 in den Rotorschlitz 5 eintaucht.

Im folgenden werden die Einrichtungen beschrieben, durch die das Anfahren der Flügel gegen den Gehäuseumfang zum Zwecke des Abschaltens der Pumpenfunktion verhindert wird: Der Rotor sitzt am angeformten Wellenstumpf 18, welcher in dem Gehäuseschaft 26 drehbar und durch Kupplung 25 mit der Antriebswelle 58 verbunden ist. Die Antriebswelle 58 ist z.B. die Nockenwelle eines Kraftfahrzeugs. Sie besitzt einen zentralen Schmierölkanal 59. Dieser Schmierölkanal 59 ist durch das Kupplungsstück 60 mit dem Schmierölsammälraum 61 in der Welle 18 verbunden. In der Welle 18 sind die Sperrbolzen 51 und 53 achsparallel und gleitend gelagert.

Ihr Abstand von der Rotorachse 11 ist so, daß jeder Sperrbolzen mit einer in der Stirnseite eines jeden Flügels 6 bzw. 7 angebrachten Aussparung 62, 63 fluchtet, wenn der Flügel vollständig in den Rotorschlitz eintaucht. Jeder Sperrbolzen besitzt einen Bund 77, der den Weg des Sperrbolzens so begrenzt, daß der Sperrbolzen in seiner Sperrposition keine Kraft auf die Stirnseiten 78 der Aussparungen 62, 63 ausübt. Jeder Sperrbolzen sitzt an einem Kolben 64, der in einem Zylinder 65 geführt ist. Jeder Kolben wird durch Feder 47 - in Fig. 5 - nach rechts gedrückt, so daß jeder Sperrbolzen 51, 53 unter Federbelastung in seiner Ruhestellung verharrt, ohne in die Aussparungen 62, 63 in den Flügelstimseiten einzugreifen. Jeder Zylinderraum 65 ist an seinen Endseiten durch Radialkanäle 67 und 68 mit Ringkanälen 69, 70 verbunden. Die Ringkanäle wiederum stehen durch Steuerkanäle 41 und 42 mit dem Steuerventil 45 in Verbindung. Das Steuerventil 45 wird aus dem Schmierölsammelraum 61 über Radialkanal 71, Ringkanal 72 und Versorgungskanal 73 mit Drucköl versorgt. Das Steuerventil 45 weist einen Steuerschieber 46 mit den Steuerbünden 74 und 75 auf. Ferner besitzt der Steuerschieber einen Zentralkanal 50, der die beiden äußeren Stirnseiten der Steuerbünde 74, 75 miteinander verbindet. Die beiden äußeren Stirnseiten der Steuerbünde 74, 75 sind durch Entlastungskanal 43 mit der Atmosphäre (Kurbelwellenraum des Motors) verbunden und druckentlastet. Der Steuerschieber 46 sitzt an einer Membran 14. Diese Membran teilt einerseits den Zylinderraum 13 ab, der mit dem Saugventil 3 der Pumpe (s. Fig. 6) in Verbindung steht. Durch Feder 16 wird die Membran und wird das Steuerventil 45 - in Fig. 5 - nach links verschoben. Wenn der Unterdruck so groß geworden ist, daß die Differenzkraft aus Atmosphärendruck auf der einen Seite und Unterdruck auf der anderen Seite die Federkraft 16 überwindet, wird der Steuerschieber 46 nach rechts verschoben.

Zur Funktionsweise:
Zur Erzeugung eines Vakuums funktioniert die Flügelzellenpumpe zunächst ist üblicher Weise. Die Pumpe wird über Schmierölkanal 59, Kupplungsstück 60, Schmierölsammelraum 61 und die bereits beschriebene Schmierölbohrung 27 mit unter Druck stehendem Schmieröl versorgt. Gleichzeitig findet eine Druckölversorgung des Steuerventils 45 über den Radialkanal 71 statt, der ebenfalls vom Schmierölsammelraum 61 abzweigt. Die Stellung der Steuerbünde 74, 75 relativ zu den Steuerkanälen 41, 42 ist so, daß die beiden Seiten des Kolbens 64 mit dem gleichen Druck beaufschlagt werden. Die Kolben 64 mit den Sperrbolzen 51, 53 sind daher unter Federbelastung 47 nach rechts gefahren und außer Eingriff mit den Aussparungen 62, 63. Wenn nun der Saugdruck im Saugventil einen vorgegebenen Wert unterschreitet, so überwindet die an der Membran 14 anliegende Kraft aus dem Differenzdruck von Atmosphärendruck einerseits und Saugdruck andererseits die Federkraft 16, so daß der Steuerschieber 46 - in Fig. 5 - nach rechts verschoben wird. Dadurch wird der Steuerkanal 42 durch Steuerbund 75 überfahren und die Kolben 64 werden auf der Federseite (Feder 47) über Entlastungskanal 43, Zentralkanal 50, Steuerkanal 42, Ringkanal 70 sowie die Radialkanäle 68 druckentlastet. Nunmehr steht der Schmieröldruck lediglich noch auf der gegenüberliegenden Seite der Kolben 64 an. Daher werden die Kolben 64 mit den Sperrbolzen 51, 53 nach - in Fig. 5 - links verschoben. Sie rasten nunmehr in der unteren, inneren Totlage eines jeden Flügels in die Aussparungen 63 bzw. 62 ein. Diese Situation ist in Fig. 6 bezüglich des Flügels 7, des Sperrbolzens 51 und der Aussparung 63 dargestellt. Sobald der andere Flügel 6 seine innere Totlage erreicht, rastet auch der Sperrbolzen 53 in die Aussparungen 62 ein. Hierdurch wird die Flügelbewegung blockiert. Die Flügel verharren nunmehr in ihrer inneren Totlage. Dadurch wird die Saugwirkung der Pumpe aufgehoben. Das bedeutet, daß die Pumpe lediglich ein bestimmtes Vakuum erzeugt und dann abschaltet.

### BEZUGSZEICHENAUFSTELLUNG

1 Gehäuse
2 Rotor
3 Saugventil, Einlaßventil
4 Auslaßventil
5 Rotorschlitz
6 Flügel
7 Flügel
8 Hakenkopf
9 Hakenkopf
10 Bolzen, Sperrbolzen
11 Rotorachse
12 Dichtung
13 Zylinderraum
14 Membran
15 Befestigungsplatten
16 Feder
17 Zylinderraum
18 Welle, Wellenstumpf
19 Sauganschluß
20 Leitung
21 Aussparung
22 Aussparung
23 Kante
24 Deckel
25 Kupplung
26 Gehäuseschaft
27 Bohrung
28 Zapfen
29 Sperrkolben
30 Anschlag
31 Bohrung
32 Schaltvorrichtung
33 Zylinderraum
34 Zylinderraum
35 Bohrung
36 Bohrung
37 Ringnut
38 Ringnut
39 Bohrung
40 Bohrung
41 Leitung, Steuerkanal
42 Leitung, Steuerkanal
43 Sumpfleitung, Entlastungskanal
44 Sumpf
45 3/2-Wegeventil, Steuerventil
46 Schieber
47 Feder
48 Hebelsystem
49 Sauganschluß
50 Ausgleichsleitung, Zentralkanal
51 Sperrbolzen
52 Feder
53 Sperrbolzen
54 Feder
55 Deckel
56 Gleⁱtkolben
57 Verbindung
58 Antriebswelle
59 Schmierölkanal
60 Kupplungsstück
61 Schmierölsammelraum
62 Aussparung
63 Aussparung
64 Kolben
65 Zylinder
66 Feder
67 Radialkanal
68 Radialkanal
69 Ringkanal
70 Ringkanal
71 Radialkanal
72 Ringkanal
73 Versorgungskanal
74 Steuerbund
75 Steuerbund
76 Anschlag, Hülse
77 Bund
78 Stimfläche
79 Anschlagfläche

## Patentansprüche

1. Flügelzellenvakuumpumpe mit einer den Pumpenflügeln (6, 7) und einer Stimwand des Gehäuses zugeordneten, aus sich ergänzenden Teilen bestehenden Sperreinrichtung - mit wenigstens einem zur Stillsetzung der Pumpenflügel einschiebbaren Sperrbolzen (10; 51, 53) zum Abschalten der Flügelbewegung abhängig - von dem Erreichen eines in seiner Höhe vorgegebenen Vakuums, wobei ein Teil der Sperreinrichtung dem Fußteil der einzelnen Flügel und der andere Teil der eine der Flügelstimseiten berührenden Gehäusewand zugeordnet ist, dadurch gekennzeichnet, daß
die Sperrmittel durch Ausnehmungen (21, 22; 56; 62, 63) und durch in die Ausnehmungen (21, 22; 56; 62, 63) zur Stillsetzung der Pumpenflügel (6, 7) unmittelbar einschiebbare Sperrbolzen (10; 51, 53) gebildet sind,
wobei entweder
die Ausnehmungen (21, 22; 62, 63) in einer Stirnseite jedes Flügels (6; 7) und der bzw. die Bolzen (10;
51, 53) in dem diesen Flügelstirnseiten unmittelbar benachbarten Pumpenteil, vorzugsweise in der die Flügelstirnseiten berührenden Gehäusewand bzw. in dem zum Rotor (2) weisenden Ende der Rotorwelle (18) oder
die Bolzen (51, 53) in einer Stirnseite jedes Flügels (6; 7) und die Ausnehmung(en) (56) in dem diesen Flügelstimseiten benachbarten Pumpenteil, vorzugsweise in der die Flügelstimseiten berührenden Gehäusewand angeordnet sind.

2. Flügelzellenvakuumpumpe nach Anspruch 1,
dadurch gekennzeichnet, daß
sie einen Rotor (2) mit radial durchgehendem Schlitz (5) besitzt, in welchem zwei aufeinanderliegende Flügel (6, 7) in entgegengesetzter Richtung radial beweglich sind,
daß der der Stirnseite der Flügel (6, 7) zugeordnete Teil der Sperreinrichtung eine Ausnehmung (21; 22) auf einer der Stirnseiten eines jeden Flügels ist, welche Ausnehmung (21; 22) im wesentlichen nur in der Englage des Flügels (6; 7) mit der Rotorachse (11) fluchtet,
und daß der der Gehäusewand zugeordnete Teil der Sperreinrichtung ein Sperrbolzen (10) ist, der auf oder im Bereich der Rotorachse (11) gelagert und zwischen einer Betriebsposition, in welcher er außerhalb des Innenraums des Pumpengehäuses liegt, und einer Sperrposition, in welcher er in das Innere des Pumpengehäuses hineinragt, ohne jedoch an den ihm axial gegenüberliegenden Stirnflächen der Ausnehmungen (21, 22) anzuliegen, beweglich ist.

3. Flügelzellenvakuumpumpe nach Anspruch 1,
dadurch gekennzeichnet, daß
die Flügel (6, 7) der Flügelzellenvakuumpumpe, insbesondere der einen Rotor (2) mit radial durchgehendem Schlitz (5), in welchem zwei aufeinanderliegende Flügel (6, 7) in entgegengesetzter Richtung radial beweglich sind, besitzenden Flügelzellenvakuumpumpe,
in einer der Stirnseiten je eine zylindrische Vertiefung (21, 22) aufweisen und jede Vertiefung (21, 22) einen achsparallel beweglichen, durch Federbelastung gegen die Gehäusewand gedrückten Sperrbolzen (51, 53) als den Flügeln (6, 7) zugeordneten Teil der Sperreinrichtung enthält,
und daß in der Gehäusewand als der dieser zugeordnete Teil der Sperreinrichtung eine durch einen Gleitkolben (56) verschließbare zentrische Ausnehmung (56) vorgesehen und im Durchmesser derart bemessen ist, daß bei zurückgefahrenem Gleitkolben (56) die Sperrbolzen (51, 53) in eingefahrener Flügellage in die Ausnehmung (56) eintauchen (Fig. 4).

4. Flügelzellenvakuumpumpe nach einem der Ansprüche 1 und 2,
dadurch gekennzeichnet, daß
Rotor (2) und Welle (18) der Flügelzellenvakuumpumpe aus einem Stück gefertigt sind,
und daß der der Gehäusestimwand zugeordnete Teil der Sperreinrichtung in der Welle (18) liegt und achsparallel jeweils mit einem Rotorschlitz (5) fluchtend ausgerichtet ist.

5. Flügelzellenvakuumpumpe nach Anspruch 4,
dadurch gekennzeichnet, daß
die Welle (18) als Hohlwelle mit einem Zylinderraum (33, 34) ausgebildet ist,
daß der der Gehäusestimwand zugeordnete Teil der Sperreinrichtung ein Sperrbolzen (10) ist, daß der Sperrbolzen (10) mit einem in dem Zylinderraum (33, 34) hydraulisch betätigbaren Kolben (29) verbunden ist, dessen Zylinderraum (33, 34) endseitig über Radialkanäle (39, 40) und jeweils einen Ringkanal (37; 38) mit einem nicht mitdrehenden hydraulischen Steuerventil (45) verbunden ist,
und daß das Steuerventil (45) mittels eines mit der Saugleitung (Sauganschluß 49) verbundenen Servoventils betätigbar ist.

6. Flügelzellenvakuumpumpe nach Anspruch 5, dadurch gekennzeichnet, daß durch die Welle (18) des Rotors (2) unter Druck stehendes Schmieröl einerseits in das Innere des Pumpengehäuses (1) und andererseits über einen radialen Stichkanal (36) und einen Ringkanal (37) zu dem hydraulischen Steuerventil (45) geführt ist.

7. Flügelzellenvakuumpumpe nach Anspruch 5,
dadurch gekennzeichnet, daß
die Hohlwelle (18) mit der Schmierölpumpe verbunden ist und der der Schmierölzufuhr abgewandte Zylinderraum (34) des Sperrbolzens (10) eine Feder
(47) enthält, die den Sperrkolben (29) mit dem Sperrbolzen (10) gegen den Schmieröldruck federnd belastet,
daß der die Feder (47) aufnehmende Zylinderraum (34) mittels eines Servoventils druckentlastbar ist, und daß das Servoventil durch das von der Flügelzellenvakuumpumpe erzeugte Vakuum betätigt wird.

8. Flügelzellenvakuumpumpe nach Anspruch 4, dadurch gekennzeichnet, daß der der Gehäusestirnwand zugeordnete, in dem zum Flügelschlitz (5) weisenden Teil der Welle (18) vorgesehene Teil der Sperreinrichtung aus zwei achsparallelen, mit dem Rotorschlitz (5) fluchtenden, durch hydraulisch antreibbare Sperrkolben (64) betätigbaren Sperrbolzen (51, 53) besteht, daß die die Sperrkolben (64) aufnehmenden Zylinderräume (65) über Radialkanäle (67, 68) und jeweils einen Ringkanal (69; 70) mit einem nicht mitdrehenden hydraulischen Steuerventil (45) verbunden sind und das Steuerventil (45) mittels eines mit der Saugleitung (Sauganschluß 49) verbundenen Servoventils betätigbar ist.

## Claims

1. Vane vacuum pump with a locking device associated with the pump vanes (6, 7) and a face wall of the housing, consisting of complementary parts, the locking device having at least one insertable locking bolt (10; 51, 53) for stopping the pump vanes for switching off the vane movement depending on reaching a vacuum given at its height, whereby part of the locking device is associated with the base part of the individual vanes, and the other part is assigned to the wall of the housing abutting one of the vane faces, characterised in that
the locking means are formed by recesses (21, 22; 56; 62, 63) and by locking bolts (10; 51; 53); which can be slid immediately into the recesses (21, 22; 56; 62, 63) for stopping the pump vanes (6, 7), whereby either
the recesses (21, 22; 62, 63) are arranged in one face of each vane (6; 7) and the bolt(s) (10; 51, 53) is (are) arranged in the pump part immediately adjacent to these vane faces, preferably in the housing wall contacting the vane faces or in the end of the rotor shaft (18) pointing towards the rotor (2) or
the bolts (51, 53) are arranged in one face of each vane (6; 7) and the recess(es) (56) is (are) arranged in the pump part neighbouring these vane faces, preferably in the housing wall contacting the vane faces.

2. Vane vacuum pump according to claim 1, characterised in that
it has a rotor (2) having a radially traversing slot (5) in which two overlapping vanes (6, 7) can be moved radially in opposite directions, so that the part of the locking device assigned to the face of the vanes (6, 7) is a recess (21; 22) on one of the faces of each vane, which recess (21; 22) essentially aligns with the rotor axis (11) only in the limiting position of the vane (6; 7),
and that the part of the locking device associated with the housing wall is a locking bolt (10) which is mounted on or in the region of the rotor axis (11), and which is movable between an operating position, in which it lies outside the inner chamber of the pump housing,
and a locking position, in which it projects into the inside of the pump housing, but without abutting the face areas of the recesses (21, 22) situated axially opposite thereto.

3. Vane vacuum pump according to claim 1, characterised in that
the vanes (6, 7) of the vane vacuum pump, especially a vane vacuum pump having a rotor (2) with a radially traversing slot (5), in which two overlapping vanes (6, 7) can be moved radially in opposite directions,
have a cylindrical recess (21, 22) each in one of the faces and each recess (21, 22) comprises a locking bolt (51, 53), which is movable axis parallel and pressed against the housing wall by means of a spring load, as the part of the locking device assigned to the vanes (6, 7), and that a central recess
(56), which can be locked by a sliding piston (56), is provided in the housing wall as the part of the locking device assigned thereto and which has such measurements in the diameter that the locking bolts (51, 53) plunge into the recess (56) in the brought in vane position when the sliding piston (56) is returned (fig. 4).

4. Vane vacuum pump according to one of claims 1 and 2, characterised in that
rotor (2) and shaft (18) of the vane vacuum pump are made in one piece,
and that the part of the locking device associated with the housing face lies in the shaft (18) and is aligned axis parallel with a rotor slot (5) each.

5. Vane vacuum pump according to claim 4, characterised in that
the shaft (18) is formed as a hollow shaft with a cylinder chamber (33, 34),
that the part of the locking device associated with the housing face is a locking bolt (10),
that the locking bolt (10) is connected to a hydraulically actuable piston (29) in the cylinder chamber (33, 34), the cylinder chamber (33, 34) thereof is connected at the end to a hydraulic control valve (45), which does not rotate therewith, by means of radial channels (39, 40) and an annular channel (37; 38) each,
and that the control valve (45) can be actuated by means of a servo valve connected to the suction line (suction connection 49).

6. Vane vacuum pump according to claim 5, characterised in that lubricating oil under pressure is fed to the inside of the pump housing (1) through the shaft (18) of the rotor (2) on the one hand, and to the hydraulic control valve (45) via a radial junction channel (36) and an annular channel (37) on the other hand.

7. Vane vacuum pump according to claim 5, characterised in that
the hollow shaft (18) is connected to the lubricating oil pump and the cylinder chamber (34) of the locking bolt (10) turned away from the lubricating oil inlet contains a spring (47), which loads the locking piston (29) with the locking bolt (10) against the lubricating oil pressure resiliently,
that the cylinder chamber (34) holding the spring (47) can be relieved of pressure by means of a servo valve,
and that the servo valve is actuated by the vacuum produced by the vane vacuum pump.

8. Vane vacuum pump according to claim 4, characterised in that the part of the locking device associated with the housing face, provided in the part of the shaft (18) directed towards the vane slot (5), consists of two locking bolts (51, 53), which are axis parallel, aligned with the rotor slot (5), actuable by hydraulically driven locking bolts (64), that the cylinder chambers (65) housing the locking bolts (64) are connected to a hydraulic control valve (45), which does not rotate therewith, by means of radial channels (67, 68) and an annular channel (69; 70) each, and the control valve (45) can be actuated by means of a servo valve connected to the suction line (suction connection 49).

## Revendications

1. Pompe à vide multicellulaire à ailettes comportant un dispositif de blocage comportant lui-même au moins une tige de blocage (10 ; 51, 53) pouvant être insérée pour immobiliser les ailettes de la pompe, ledit dispositif de blocage étant associé aux ailettes (6, 7) de la pompe et à une paroi frontale du carter, étant constitué d'éléments complémentaires et destiné à arrêter le mouvement des ailettes en fonction de l'obtention d'un vide de niveau prédéterminé, une partie dudit dispositif de blocage étant associée à la partie pied des différentes ailettes et l'autre partie étant associée à la paroi du carter en contact avec l'un des côtés frontaux des ailettes, caractérisée par le fait que les moyens de blocage sont constitués par des évidements (21, 22 ; 56 ; 62, 63) et par des tiges de blocage (10 ; 51, 53) pouvant être insérées directement dans lesdits évidements (21, 22 ; 56 ; 62, 63) pour obtenir l'immobilisation des ailettes (6, 7) de la pompe, les évidements (21, 22 ; 62, 63) étant pratiqués dans un côté frontal de chaque ailettte (6, 7) et la ou les tiges (10 ; 51, 53) étant disposée(s) dans la partie de pompe placée à proximité immédiate de ces côtés frontaux des ailettes, de préférence dans la paroi du carter en contact avec les côtés frontaux des ailettes ou dans l'extrémité de l'arbre (18) du rotor orientée vers le rotor (2), ou bien les tiges (51, 53) étant disposées dans un côté frontal de chaque ailette (6 ; 7) et l'évidement ou les évidements (56) étant pratiqué(s) dans la partie de la pompe à proximité de ces côtés frontaux des ailettes, de préférence dans la paroi du carter en contact avec les côtés frontaux des ailettes.

2. Pompe à vide multicellulaire à ailettes selon la revendication 1, caractérisée par le fait qu'elle possède un rotor (2) comportant une fente (5) radiale continue dans laquelle deux ailettes (6, 7) superposées sont mobiles radialement dans des directions opposées, par le fait que la partie du dispositif de blocage associée au côté frontal des ailettes (6, 7) est un évidement (21 ; 22) pratiqué sur l'un des côtés frontaux de chaque ailette, lequel évidement 21 ; 22) n'est sensiblement aligné sur l'axe (11) du rotor que dans la position serrée l'une contre l'autre des ailettes (6 ; 7), et par le fait que la partie du dispositif de blocage associée à la paroi du carter est une tige de blocage (10) qui est montée sur ou à proximité de l'axe (11) du rotor et est mobile entre une position de service dans laquelle elle est placée à l'extérieur de la chambre interne du carter de la pompe et une position de blocage dans laquelle elle pénètre dans l'intérieur du carter de la pompe sans cependant venir s'appliquer sur les surfaces frontales des évidements (21, 22) qui lui font face axialement.

3. Pompe à vide multicellulaire à ailettes selon la revendication 1, caractérisée par le fait que les ailettes (6, 7) de ladite pompe, en particulier de la pompe à vide multicellulaire à ailettes possédant un rotor (2) à fente (5) radiale continue dans laquelle deux ailettes superposées (6, 7) sont radialement mobiles dans des directions opposées, présentent dans l'un des côtés frontaux à chaque fois une cavité cylindrique (21, 22) et chaque cavité (21, 22) contient, en tant qu'élément du dispositif de blocage associé aux ailettes (6, 7), une tige de blocage (51, 53) mobile parallèlement à l'axe et serrée sous l'action d'un ressort contre la paroi du carter, et par le fait que, dans la paroi du carter, pour servir d'élément du dispositif de blocage associé à ladite paroi, est prévu un évidement central (56) pouvant être obturé par un piston coulissant (56), évidement dont le diamètre a une dimension telle que, lorsque le piston (56) est en retrait, les tiges de blocage (51, 53) pénètrent dans l'évidement (56) dans la position d'engagement des ailettes (figure 4).

4. Pompe à vide multicellulaire à ailettes selon l'une des revendications 1 et 2, caractérisée par le fait que le rotor (2) et l'arbre (18) de la pompe sont réalisés en une seule pièce et que la partie du dispositif de blocage associée à la paroi frontale du carter est placée à l'intérieur de l'arbre (18) et est orientée parallèlement à l'axe et alignée à chaque fois avec une fente (5) du rotor.

5. Pompe à vide multicellulaire à ailettes selon la revendication 4, caractérisée par le fait que l'arbre (18) est réalisé sous la forme d'un arbre creux comportant une chambre cylindrique (33, 34), par le fait que la partie du dispositif de blocage associée à la paroi frontale du carter est une tige de blocage (10), par le fait que ladite tige de blocage (10) est reliée à un piston (29) pouvant être manoeuvré hydrauliquement à l'intérieur de la chambre cylindrique (33, 34) laquelle est reliée côté extrémité par des canaux radiaux (39, 40) et à chaque fois un canal annulaire (37, 38) à une vanne de commande hydraulique (45) qui ne tourne pas avec, et par le fait que la vanne de commande (45) peut être actionnée au moyen d'une servo-soupape reliée à la ligne d'aspiration (raccord d'aspiration 49).

6. Pompe à vide multicellulaire à ailettes selon la revendication 5, caractérisée par le fait que par l'arbre (18) du rotor (2) de l'huile de lubrification sous pression est conduite d'une part à l'intérieur du carter de pompe (1) et d'autre part, par un canal radial (36) et un canal annulaire (37), vers la vanne de commande hydraulique (45).

7. Pompe à vide multicellulaire à ailettes selon la revendication 5, caractérisée par le fait que l'arbre creux (18) est relié à la pompe à huile de lubrification et que la chambre cylindrique (34) de la tige de blocage (10), chambre opposée à l'arrivée de l'huile de lubrification, contient un ressort (47) qui exerce sur le piston (29) comportant la tige de blocage (10) une pression s'opposant à celle de l'huile de lubrification, par le fait que la chambre cylindrique (34) recevant le ressort (47) peut être décompressée au moyen d'une servo-soupape, et que cette servo-soupape est actionnée par le vide produit par la pompe à vide multicellulaire à ailettes.

8. Pompe à vide multicellulaire à ailettes selon la revendication 4, caractérisée par le fait que la partie du dispositif de blocage associée à la paroi frontale du carter et prévue à l'intérieur de la partie de l'arbre (18) orientée vers la fente (5) de l'ailette est constituée de deux tiges de blocage (51, 53) parallèles à l'axe, alignées avec la fente du rotor (5), pouvant être actionnées par des pistons (64) manoeuvrables hydrauliquement, que les chambres cylindriques (65) recevant les pistons (64) sont reliées, par des canaux radiaux (67, 68) et à chaque fois un canal annulaire (69 ; 70), à une vanne de commande (45) hydraulique ne tournant pas avec, et que ladite vanne de commande (45) peut être actionnée au moyen d'une servo-soupape reliée à la conduite d'aspiration (raccord d'aspiration 49).
